# EUROPÄISCHE PATENTANMELDUNG

(11) **EP 4 675 200 A1**
(43) Veröffentlichungstag der Anmeldung: **07.01.2026**
(21) Anmeldenummer: 25181809.2
(22) Anmeldetag: 10.06.2025
(51) Int. Cl.: F25B 13/00, F25B 47/02, F25B 49/00

(54) **SICHERHEITSEINRICHTUNG FÜR WÄRMEPUMPENVORRICHTUNG UND WÄRMEPUMPENVORRICHTUNG**

(30) Priorität: 05.07.2024 DE 102024119230
(71) Anmelder: Viessmann Holding International GmbH, 35108 Allendorf (Eder) (DE)
(72) Erfinder: TEICHERT, Jan, 99428 Weimar (DE)
(74) Vertreter: MERH-IP Matias Erny Reichl Hoffmann Patentanwälte PartG mbB

(57) **Zusammenfassung**

Die vorliegende Erfindung betrifft eine Sicherheitseinrichtung für eine reversible Wärmepumpenvorrichtung (10) mit einem Kältemittelkreislauf, der über einen ersten Wärmeübertrager (13) mit einem Wärmeträgerkreislauf (20) gekoppelt ist. Die Sicherheitseinrichtung umfasst einen ersten Druckschalter zum Überwachen eines Drucks eines Kältemittels im Kältemittelkreislauf der Wärmepumpenvorrichtung (10) und einen Temperaturschalter zum Überwachen einer Temperatur des Kältemittels im Kältemittelkreislauf der Wärmepumpenvorrichtung (10). Der erste Druckschalter umfasst einen ersten Schalter (S1), der konfiguriert ist zu öffnen, wenn der Druck des Kältemittels kleiner als ein erster vorgegebener Druckgrenzwert ist. Der Temperaturschalter umfasst einen zweiten Schalter (S2), der konfiguriert ist zu öffnen, wenn die Temperatur des Kältemittels größer als ein vorgegebener Temperaturgrenzwert ist. Der erste Schalter (S1) ist parallel zum zweiten Schalter (S2) angeordnet, so dass eine Stromversorgung der Wärmepumpenvorrichtung (10) unterbrochen wird, falls der erste Schalter (S1) und der zweite Schalter (S2) offen sind.

## Beschreibung

Die vorliegende Erfindung betrifft eine Sicherheitseinrichtung für eine reversible Wärmepumpenvorrichtung sowie eine reversible Wärmepumpenvorrichtung.

Wärmepumpen zeichnen sich durch einen hohen Wirkungsgrad aus und können daher unter ökologischen und ökonomischen Gesichtspunkten besonders attraktiv zum Heizen und/oder Kühlen eines Gebäudes verwendet werden. Das Heizen mit Umweltwärme ist einerseits klimafreundlich. Andererseits bieten viele Energieversorger seit einigen Jahren spezielle Wärmepumpentarife an, die finanziell attraktiver sind als ein normaler Stromtarif.

Eine gattungsgemäße Wärmepumpe weist einen Kreislauf für ein Kältemittel auf. Als Kältemittel kann beispielsweise R290 (Propan) verwendet werden. Da Propan brennbar ist, muss ein ungewolltes Austreten verhindert werden.

An einem Wärmeübertrager im Kältemittelkreislauf der Wärmepumpe nimmt das Kältemittel im Heizbetrieb Wärme aus einem Umgebungsmedium auf und verdampft. Entsprechend wird dieser Wärmeübertrager im Heizbetrieb als Verdampfer bezeichnet Eine mögliche Störungsursache bei Wärmepumpen ist, dass sich am Verdampfer aufgrund von Feuchtigkeit in der Umgebungsluft eine Eisschicht bilden kann, die den Wärmeübertrag am Verdampfer behindert. Die Eisschicht muss dann in der Regel durch einen Abtauprozess entfernt werden.

Ferner weist eine gattungsgemäße Wärmepumpe einen weiteren Wärmeübertrager auf, der oft als Plattenwärmeübertrager ausgebildet ist. Im Heizbetrieb wird dieser Plattenwärmeübertrager auch als Verflüssiger bezeichnet. Hier wird Wärme von dem durch einen Verdichter komprimierten Kältemittel auf ein Wärmeträgermedium in einem Heizkreis übertragen, wobei das Kältemittel vom gasförmigen in den flüssigen Zustand übergeht.

Im Abtaubetrieb bzw. im Kühlbetrieb der Wärmepumpe findet eine Kreislaufumkehr statt. Der Verflüssiger (Plattenwärmeübertrager) wird nun zum Verdampfer und der Verdampfer wird entsprechend zum Verflüssiger. Entsprechend können niedrige Temperaturen am Plattenwärmeübertrager auftreten. Da es sich beim dem Wärmeträgermedium meist um Wasser handelt, muss ein Unterschreiten des Gefrierpunkts verhindert werden, um ein Kältemittelleck im Plattenwärmeübertrager durch Ausfrieren des Wärmeträgermediums des Heizkreises zu vermeiden.

Aus der DE 10 2007 052 532 A1 ist ein Sicherheitssystem für Kälteverdichter in Kälteanlagen bekannt. Das Sicherheitssystem erfasst computergesteuert Zustände in der Kälteanlage. Dabei werden gleichzeitig unter anderem ein Sicherheitshochdruckbegrenzer und ein Hochdruckschalter erfasst und ausgewertet. Jede Sicherheitseinrichtung der Kälteanlage hat Einfluss auf die Funktion des Kälteverdichters bzw. der Kälteverdichter. Der Sicherheitshochdruckbegrenzer schaltet bei Störung den Verdichter sofort ab und eine automatische Rückschaltung ist nicht möglich. Der Hochdruckschalter schaltet bei Störung den Verdichter sofort ab und eine mehrmalige automatische Rückschaltung ist möglich. Das Sicherheitssystem kann bei allen Kälteanlagen mit mindestens einem Kälteverdichter, d.h. auch bei Wärmepumpen, Trocknungsanlagen, Eismaschinen und Entfeuchtungsanlagen mit einem oder mehreren Verdichtern eingesetzt werden.

Die DE 10 2020 112 376 A1 offenbart eine Wärmepumpenanlage mit einem Plattenwärmeübertrager und einem am Plattenwärmeübertrager angeordneten Niederdruckschalter, der den Verdichter der Wärmepumpenanlage abschalten soll, wenn ein vorgegebener Abschalt-Niederdruck erreicht oder unterschritten wird.

Die bekannten Sicherheitseinrichtungen können jedoch zu einem ungewollten Abschalten der Wärmepumpe unter bestimmten Voraussetzungen führen. Dies kann beispielsweise durch Überwachen des Betriebs durch ein komplexes Steuersystem verhindert werden.

Ausgehend vom Stand der Technik, soll eine verbesserte Sicherheitseinrichtung für eine reversible Wärmepumpenvorrichtung bereitgestellt werden, die besonders einfach aufgebaut ist, und die neben dem Einfrieren des Wärmeträgermediums am Wärmeübertrager auch ein ungewolltes Abschalten der Wärmepumpenvorrichtung im Heizbetrieb bzw. im Abtaubetrieb verhindern kann.

Die Lösung der Aufgabe gelingt durch eine Sicherheitseinrichtung nach Anspruch 1 oder Anspruch 2 sowie durch eine Wärmepumpenvorrichtung nach Anspruch 3. Bevorzugte Ausgestaltungen sind Gegenstand der Unteransprüche, der Zeichnungen sowie der folgenden Beschreibung von Ausführungsbeispielen.

Die erfindungsgemäße Sicherheitseinrichtung gemäß einem ersten Aspekt umfasst einen ersten Druckschalter und einen Temperaturschalter.

Der erste Druckschalter ist konfiguriert, einen Druck des Kältemittels im Kältemittelkreislauf der Wärmepumpenvorrichtung zu überwachen. Mit anderen Worten, der erste Druckschalter misst den Druck des Kältemittels im Kältemittelkreislauf bzw. in einer Leitung (z.B. Vorlauf oder Rücklauf) des Kältemittelkreislaufs. Der erste Druckschalter umfasst einen ersten Schalter, der konfiguriert ist zu öffnen, wenn der gemessene Druck des Kältemittels kleiner als ein vorgegebener erster Druckgrenzwert ist. Der erste Druckschalter kann entsprechend auch als Niederdruckschalter bezeichnet werden.

Der erste Druckgrenzwert kann in Abhängigkeit von charakteristischen Parametern der verwendeten Wärmepumpenvorrichtung vorgegeben werden. Er kann insbesondere von der Auslegung und Dimensionierung der Wärmepumpenvorrichtung abhängig sein. Ferner kann der erste Druckgrenzwert von charakteristischen Größen des verwendeten Kältemittels abhängig sein, wie z.B. vom Verdampfungsdruck. Der erste Druckgrenzwert wird insbesondere so vorgegeben, um ein Einfrieren des Wärmeträgermediums um Heizkreis zu verhindern und richtet sich somit nach dem Gefrierpunkt des Wärmeträgermediums, wobei es sich meist um Wasser handelt.

Werden beispielweise Wasser als Wärmeträgermedium (Gefrierpunkt 0°C) und Propan als Kältemittel (Verdampfungstemperatur 0°C) verwendet, so entspricht der erste Druckgrenzwert dem Verdampfungsdruck von Propan von 4,71 bar(a). Der Druckschalter wird entsprechend so konfiguriert, dass der erste Schalter öffnet, wenn der gemessene Druck ≤ 4,71 bar(a) beträgt. Der Druckschalter wird so im Kältemittelkreislauf positioniert, dass im normalen Heizbetrieb kein Öffnen des ersten Schalters zu erwarten ist, da an der Stelle immer ein höherer Druck herrscht.

Der Temperaturschalter ist konfiguriert, eine Temperatur des Kältemittels im Kältemittelkreislauf der Wärmepumpenvorrichtung zu überwachen. Mit anderen Worten, der Temperaturschalter misst die Temperatur des Kältemittels im Kältemittelkreislauf bzw. in einer Leitung (z.B. Vorlauf oder Rücklauf) des Kältemittelkreislaufs. Der Temperaturschalter umfasst einen zweiten Schalter, der konfiguriert ist zu öffnen, wenn die Temperatur des Kältemittels größer als ein vorgegebener Temperaturgrenzwert ist. Der Temperaturschalter kann entsprechend auch als Sicherheitstemperaturschalter bezeichnet werden.

Der Temperaturschalter wird vorzugsweise an einer Position in der Nähe des zweiten Wärmeübertragers angeordnet. Je nach Betriebszustand der Wärmepumpenvorrichtung misst der Temperaturschalter an dieser Stelle annähernd die Verdampfungstemperatur (Heizbetrieb) oder die Verflüssigungstemperatur (Kühlbetrieb) des Kältemittels. Der Temperaturschaltpunkt, also der Temperaturgrenzwert, wird so gewählt, dass er charakteristisch für einen stabilen Kühlbetrieb ist. Beispielsweise wird eine Anfangsphase eines Abtaubetriebs der Wärmepumpenvorrichtung als instabiler Kühlbetrieb betrachtet. Der Temperaturgrenzwert ist im Allgemeinen abhängig von der Auslegung und Dimensionierung der Wärmepumpenvorrichtung und muss entsprechend anhand von Versuchen ermittelt werden. Dabei wird der Temperaturgrenzwert so gewählt, dass er im Normalbetrieb (Heizbetrieb) der Wärmepumpenvorrichtung nicht erreicht wird.

Eine Sicherheitseinrichtung gemäß einem zweiten Aspekt der vorliegenden Erfindung umfasst anstelle des Temperaturschalters einen zweiten Druckschalter. Die Position des zweiten Druckschalters kann der Position des Temperaturschalters entsprechen.

Der zweite Druckschalter ist wie der erste Druckschalter konfiguriert, einen Drucks des Kältemittels im Kältemittelkreislauf der Wärmepumpenvorrichtung zu überwachen. Mit anderen Worten, der zweite Druckschalter misst den Druck des Kältemittels im Kältemittelkreislauf bzw. in einer Leitung (z.B. Vorlauf oder Rücklauf) des Kältemittelkreislaufs. Der zweite Druckschalter umfasst den zweiten Schalter, der konfiguriert ist zu öffnen, wenn der gemessene Druck des Kältemittels größer als ein vorgegebener zweiter Druckgrenzwert ist.

Der zweite Druckgrenzwert richtet sich nach dem Verflüssigungsdruck des Kältemittels im Kühlbetrieb der Wärmepumpenvorrichtung. Ist der Druck des Kältemittels am zweiten Druckschalter größer als der zweite Druckgrenzwert, kann davon ausgegangen werden, dass sich die Wärmepumpenvorrichtung nicht in der Anfangsphase eines Abtaubetriebs befindet, sondern im stabilen Kühlbetrieb ist. Der zweite Druckgrenzwert ist im Allgemeinen abhängig von der Auslegung und Dimensionierung der Wärmepumpenvorrichtung und muss entsprechend anhand von Versuchen ermittelt werden.

Der erste Schalter ist parallel zum zweiten Schalter angeordnet ist, so dass eine Stromversorgung der Wärmepumpenvorrichtung unterbrochen wird, falls der erste Schalter und der zweite Schalter offen sind.

Der erste Druckschalter, der zweite Druckschalter und der Temperaturschalter sind vorzugsweise jeweils sicherheitsbezogene Schalteinrichtungen, die bei Erreichen, Unterschreiten bzw. Überschreiten des jeweiligen Grenzwerts einen (vorzugsweise elektromechanischen) Schalter öffnen können, insbesondere um eine Stromzufuhr zum Verdichter zu unterbrechen, und somit die Wärmepumpenvorrichtung abzuschalten. Alle oder einige der drei Schalteinrichtungen können vorzugsweise jeweils selbstrücksetzend sein, so dass die entsprechenden Schalter wieder schließen, sobald der jeweilige Grenzwert wieder unterschritten bzw. überschritten wird.

Der erste Druckschalter kann vorzugsweise eine automatischen Rückstelleinrichtung (selbstrücksetzend) und/oder eine manuellen Rückstelleinrichtung aufweisen. Der Temperaturschalter kann vorzugsweise nur eine automatische Rückstelleinrichtung aufweisen. Der zweite Druckschalter kann besonders vorzugsweise nur eine automatische Rückstelleinrichtung aufweisen.

Die hier beschriebenen bevorzugten sicherheitsbezogenen Schalteinrichtungen können vorzugsweise ohne Regel- bzw. Steuereinrichtung ausgeführt sein und sind vorzugsweise auch mit keiner Regel- bzw. Steuereinrichtung der Wärmepumpenvorrichtung verbunden. Es sind somit keine komplexen und möglicherweise fehleranfälligen elektronische Komponenten notwendig, um ein Ausschalten der Wärmepumpenvorrichtung zu bewirken. Es müssen lediglich beide parallel geschaltete Schalter öffnen, um die Stromversorgung zu unterbrechen. Somit kann aufgrund der einfachen Ausgestaltung unter Verwendung einfacher elektromechanischer Komponenten eine hohe Zuverlässigkeit der Sicherheitsabschaltung durch die Sicherheitseinrichtung gewährleistet werden.

Eine erfindungsgemäße reversible Wärmepumpenvorrichtung zum Heizen und/oder Kühlen eines Gebäudes umfasst eine Sicherheitseinrichtung gemäß einem Aspekt der vorliegenden Erfindung.

Die Wärmepumpenvorrichtung umfasst ferner einen Kältemittelkreislauf in dem ein Kältemittel zirkuliert, einen im Kältemittelkreislauf angeordneten Verdichter zum Verdichten des Kältemittels, ein Vierwegeventil zum Bewirken einer Kreislaufumkehr, einen ersten Wärmeübertrager zum Koppeln des Kältemittelkreislaufs mit einem Wärmeträgerkreislauf, in dem ein Wärmeträgermedium zirkuliert, ein Expansionsventil im Kältemittelkreislauf zum Entspannen des Kältemittels, und einen zweiten Wärmeübertrager zum Übertragen von Wärme eines Umgebungsmediums auf das Kältemittel oder umgekehrt.

Ferner kann die Wärmepumpenvorrichtung einen Sammler, einen internen Wärmeübertrager, ein weiteres Expansionsventil sowie Druck- und Temperatursensoren aufweisen. Da diese Komponenten nicht notwendig zum Erklären der Sicherheitseinrichtung sind, werden diese im Folgenden nicht näher beschrieben.

Der Temperaturschalter bzw. der zweite Druckschalter ist vorzugsweise zwischen dem Expansionsventil und dem zweiten Wärmeübertrager angeordnet. Alternativ kann der Temperaturschalter bzw. der zweite Druckschalter zwischen dem zweiten Wärmeübertrager und dem Vierwegeventil angeordnet sein. Mit anderen Worten, der Temperaturschalter bzw. der zweite Druckschalter ist vorzugsweise im Vorlauf oder Rücklauf des zweiten Wärmeübertragers angeordnet.

Gemäß einer bevorzugten Ausführung handelt es sich beim ersten Wärmeübertrager um einen Plattenwärmeübertrager.

Vorzugsweise ist der erste Druckschalter zwischen dem ersten Wärmeübertrager und dem Expansionsventil angeordnet. Gemäß einer alternativen Ausführung kann der erste Druckschalter auch zwischen dem Vierwegeventil und dem ersten Wärmeübertrager angeordnet sein. Mit anderen Worten, der erste Druckschalter kann im Vorlauf oder im Rücklauf des ersten Wärmeübertragers angeordnet sein, um einen charakteristischen Druck des Kältemittels am ersten Wärmeübertrager zu messen. Insbesondere kann der erste Druckschalter somit bei Erreichen eines Verdampfungsdruck des Kältemittels am ersten Wärmeübertrager (Kühlbetrieb) schalten.

Ein erfindungsgemäßes Wärmepumpensystem umfasst ein Wärmeträgermedium. Das Wärmeträgermedium transportiert Wärme zum Heizen oder Kälte zum Kühlen des Gebäudes. Als Wärmeträgermedium zum Heizen kann beispielsweise Wasser verwendet werden, das in einem Heizkreis des Gebäudes zirkuliert. Alternativ oder zusätzlich kann zum Kühlen oder Heizen Luft verwendet werden, die beispielsweise in einem offenen Kreislauf zirkuliert. Das Wärmepumpensystem kann somit Bestandteil einer Heizungs-, Lüftungs-, Klima- und/oder Kältetechnik-Anlage (HLKK-Anlage sein).

In einer bevorzugten Ausführung kann das Wärmepumpensystem sowohl zum Kühlen als auch zum Heizen des Gebäudes ausgelegt sein. Entsprechend können getrennte Heizkreise bzw. Kühlleitungen und/oder Lüftungsleitungen für jeweils geeignete Wärmeträgermedien vorhanden sein. Die Heizkreise bzw. Kühlleitungen und/oder Lüftungsleitungen können eine für das jeweilige Wärmeträgermedium geeignete Umwälzeinrichtung aufweisen, beispielsweise eine Pumpe und/oder einen Ventilator.

Die Wärmepumpenvorrichtung umfasst vorzugsweise eine Regeleinrichtung zum Regeln und/oder Steuern der Wärmepumpenvorrichtung. Im Folgenden wird der Begriff Regeln sowohl für Regel- als auch Steuerverfahren verwendet. Die Regeleinrichtung kann über eine geeignete Schnittstelle sowie geeignete Signalleitungen entsprechende Regelsignale an die Wärmepumpenvorrichtung, insbesondere an den Verdichter der Wärmepumpenvorrichtung ausgeben.

Die Regeleinrichtung kann eine Schnittstelle zum Ausgeben von Informationen aufweisen. Die Schnittstelle kann insbesondere das Übertragen einer Nachricht an ein mobiles Endgerät eines Benutzers oder Betreibers der Wärmepumpenvorrichtung ermöglichen. Zusätzlich oder alternativ kann die Regeleinrichtung eine Anzeigeeinrichtung, z.B. einen Bildschirm, zum Ausgeben von Informationen, beispielsweise einer Fehlermeldung, aufweisen.

Als Schnittstelle der Regeleinrichtung zum Ausgeben von Meldungen an einen Benutzer oder Betreiber kann im Allgemeinen eine Mensch-Maschine-Schnittstelle ("Human-Machine-Interface", HMI) verstanden werden, über die der Benutzer oder Betreiber vorzugsweise auch Eingaben machen kann. Das HMI kann in einer bevorzugten Ausführung eine Anwendung ("App") auf dem mobilen Endgerät des Benutzers oder Betreibers sein. Auch die Cloud oder der Server können als Schnittstelle verwendet werden. So kann insbesondere über einen Internetbrowser ein Zugriff auf Daten in der Cloud oder auf dem Server ermöglicht werden, wobei hierdurch auch regelungstechnische Eingriffe ermöglicht werden können.

### KURZBESCHREIBUNG DER FIGUREN

Weitere vorteilhafte Ausgestaltungen werden nachfolgend anhand eines in den Zeichnungen dargestellten Ausführungsbeispiels, auf welches die Erfindung jedoch nicht beschränkt ist, näher beschrieben.

Es zeigen schematisch:
- **Figur 1**: Fig. 1 illustriert eine Wärmepumpenvorrichtung gemäß einem Ausführungsbeispiel.
- **Figur 2**: Fig. 2 illustriert eine Sicherheitseinrichtung mit zwei parallel geschalteten Schalteinrichtungen.
- **Figur 3**: Fig. 3a bis Fig. 3d illustrieren Zustände der Sicherheitseinrichtung für verschiedene Betriebszustände der Wärmepumpenvorrichtung.

### AUSFÜHRLICHE BESCHREIBUNG DER ERFINDUNG ANHAND VON AUSFÜHRUNGSBEISPIELEN

Bei der nachfolgenden Beschreibung einer bevorzugten Ausführungsform der vorliegenden Erfindung bezeichnen gleiche Bezugszeichen gleiche oder vergleichbare Komponenten.

Fig. 1 zeigt eine vereinfachte Darstellung eines Ausführungsbeispiels einer erfindungsgemäßen Wärmepumpenvorrichtung 10 zum Heizen und/oder Kühlen eines Gebäude oder eines Teilbereichs des Gebäudes. Die Wärmepumpenvorrichtung 10 umfasst einen Verdichter 11, ein Vierwegeventil 12, einen ersten Wärmeübertrager 13, ein Expansionsventil 14 und einen zweiten Wärmeübertrager 15. Weitere optionale Komponenten sind nicht dargestellt. Die Pfeile illustrieren die Richtung, in der das Kältemittel im Heizbetrieb der Wärmepumpenvorrichtung 10 durch den Kältemittelkreislauf zirkuliert. Durch Betätigen des Vierwegeventils 12 kann eine Kreislaufumkehr bewirkt werden, um die Wärmepumpenvorrichtung 10 beispielsweise im Kühlbetrieb oder im Abtaubetrieb zu betreiben.

Der erste Wärmeübertrager 13 dient zum Übertragen von Wärme zwischen dem Kältemittel im Kältemittelkreislauf und einem Wärmeträgermedium in einem Heizkreis 20 des Gebäudes.

Das Funktionsprinzip der Wärmepumpenvorrichtung 10 entspricht der bekannten Wirkungsweise einer Wärmepumpe. Im Heizbetrieb dient der erste Wärmeübertrager 13 als Verflüssiger und der zweite Wärmeübertrager 15 dient als Verdampfer. Im Kühlbetrieb dient der erste Wärmeübertrager 13 als Verdampfer und der zweite Wärmeübertrager 15 dient als Verflüssiger. Als erster Wärmeübertrager 13 wird vorzugsweise ein Plattenwärmeübertrager verwendet. Durch das Überwachen des Verdampfungsdrucks am Plattenwärmeübertrager kann insbesondere ein Einfrieren des Wärmeträgermediums im Plattenwärmeübertrager verhindert werden.

Fig. 2 illustriert ein Schaltbild der erfindungsgemäßen Sicherheitseinrichtung, bestehend aus einem ersten Druckschalter und einem Temperaturschalter oder aus einem ersten Druckschalter und einem zweiten Druckschalter, die jeweils einem ersten Schalter S1 und einem zweiten Schalter S2 zugeordnet sind.

Durch paralleles Schalten der beiden Schalter S1 und S2 wird eine Stromversorgung zwischen den Punkten 1 und 2 in Fig. 2 nur dann unterbrochen, wenn beide Schalter S1 und S2 öffnen. Solange der Schaltkreis zwischen Punkten 1 und 2 geschlossen ist, wird die Wärmepumpenvorrichtung 10 (insbesondere der Verdichter 11) mit Strom versorgt.

Im Folgenden wird anhand von Fig. 3 erläutert, unter welchen Bedingungen die Stromversorgung der Wärmepumpenvorrichtung unterbrochen werden kann. Fig. 3 entspricht der Ausführung der Sicherheitseinrichtung mit einem Niederdruckschalter (erster Druckschalter mit erstem Schalter S1) und einem Sicherheitstemperaturschalter (Temperaturschalter mit zweitem Schalter S2).

Fig. 3a bis 3d zeigen insgesamt acht Diagramme, die jeweils paarweise dargestellt sind. Die beiden Diagramme in Fig. 3a betreffen den Fall, dass die Wärmepumpenvorrichtung 10 im Heizbetrieb betrieben wird. Der Temperaturgrenzwert wird so gewählt, dass im Heizbetrieb kein Überschreiten des Temperaturgrenzwerts zu erwarten ist. Da der Temperaturschalter im Vorlauf zum zweiten Wärmeübertrager 15 und nach dem Expansionsventil 14 angeordnet ist, ist die Temperatur des Kältemittels im Heizbetrieb an dieser Stelle stets niedrig und liegt beispielsweise in einem Bereich von -20 bis +30°C.

Der Druckschalter (Niederdruckschalter) ist im Rücklauf des ersten Wärmeübertragers 13 angeordnet und misst somit im Heizbetrieb den Druck des Kältemittels am Verflüssiger. Es kann vorkommen, dass der Druck unter den ersten Druckgrenzwert abfällt, so dass der erste Schalter S1 öffnet (oben rechts in Fig. 3). Da der zweite Schalter S2 des Temperaturschalters aber geschlossen bleibt, wird die Stromversorgung nicht unterbrochen.

Die beiden Schaltbilder in Fig. 3b betreffen die Anfangsphase eines Abtaubetriebs. Im Vergleich zum Heizbetrieb, der in Fig. 3a dargestellt ist, hat somit eine Kreislaufumkehr stattgefunden. In der Anfangsphase bleibt die Temperatur kleiner als der Temperaturgrenzwert. Der Schalter S2 bleibt somit geschlossen. Selbst wenn der Druck am ersten Druckschalter unter den ersten Druckgrenzwert fällt (rechtes Bild), wird die Stromversorgung nicht unterbrochen.

Somit kann durch das Parallelschalten des ersten Druckschalters mit dem Temperaturschalter ein ungewolltes Abschalten der Wärmepumpenvorrichtung 10 verhindert werden.

Die beiden Diagramme in Fig. 3c illustrieren einen Betrieb nach der Anfangsphase der Abtauung. Die Temperatur am Temperaturschalter ist über den Temperaturgrenzwert angestiegen. Falls nun auch der Druck am ersten Druckschalter unter den Druckgrenzwert fällt, wird die Stromversorgung der Wärmepumpenvorrichtung 10 unterbrochen (rechtes Bild).

Die beiden Diagramme in Fig. 3d illustrieren einen Kühlbetrieb. Die Temperatur am Temperaturschalter kann hier über den Temperaturgrenzwert ansteigen. Falls nun auch der Druck am ersten Druckschalter unter den Druckgrenzwert fällt, wird die Stromversorgung der Wärmepumpenvorrichtung 10 unterbrochen (rechtes Bild). Hierdurch kann ein Einfrieren des Plattenwärmeübertragers (erster Wärmeübertrager) verhindert werden.

Eine der Fig. 3a bis 3d entsprechende Darstellung der Betriebszustände für die Ausführung der Sicherheitseinrichtung mit einem ersten Druckschalter (Niederdruckschalter) und einem zweiten Druckschalter ergibt sich durch Ersetzen des Temperaturschalters durch den zweiten Druckschalter. Statt eines Temperaturgrenzwerts wird dann ein zweiter Druckgrenzwert herangezogen und der zweite Schalter S2 öffnet, wenn der zweite Druckgrenzwert erreicht bzw. überschritten wird.

Das Ermitteln des Druckgrenzwerts kann analog zum Ermitteln des Temperaturgrenzwerts erfolgen, da Druck und Temperatur im Nassdampf- und Flüssiggebiet des Kältemittels mehr oder weniger direkt voneinander abhängen. Mit anderen Worten, der Grenzwert für den Druck kann anhand physikalischer Eigenschaften des jeweiligen Kältemittels ermittelt werden.

Die in der vorstehenden Beschreibung, den Ansprüchen und den Zeichnungen offenbarten Merkmale können sowohl einzeln als auch in beliebiger Kombination für die Verwirklichung der Erfindung in ihren verschiedenen Ausgestaltungen von Bedeutung sein.

### BEZUGSZEICHENLISTE

- 10: Wärmepumpenvorrichtung
- 11: Verdichter
- 12: Vierwegeventil
- 13: erster Wärmeübertrager
- 14: Expansionsventil
- 15: zweiter Wärmeübertrager
- S1: erster Schalter
- S2: zweiter Schalter

## Patentansprüche

1. Sicherheitseinrichtung für eine reversible Wärmepumpenvorrichtung (10) mit einem Kältemittelkreislauf, der über einen ersten Wärmeübertrager (13) mit einem Wärmeträgerkreislauf (20) gekoppelt ist, wobei die Sicherheitseinrichtung umfasst:
einen ersten Druckschalter zum Überwachen eines Drucks eines Kältemittels im Kältemittelkreislauf der Wärmepumpenvorrichtung (10),
wobei der erste Druckschalter einen ersten Schalter (S1) umfasst, der konfiguriert ist zu öffnen, wenn der Druck des Kältemittels kleiner als ein erster vorgegebener Druckgrenzwert ist;
einen Temperaturschalter zum Überwachen einer Temperatur des Kältemittels im Kältemittelkreislauf der Wärmepumpenvorrichtung (10),
wobei der Temperaturschalter einen zweiten Schalter (S2) umfasst, der konfiguriert ist zu öffnen, wenn die Temperatur des Kältemittels größer als ein vorgegebener Temperaturgrenzwert ist;
wobei der erste Schalter (S1) parallel zum zweiten Schalter (S2) angeordnet ist, so dass eine Stromversorgung der Wärmepumpenvorrichtung (10) unterbrochen wird, falls der erste Schalter (S1) und der zweite Schalter (S2) offen sind.

2. Sicherheitseinrichtung für eine reversible Wärmepumpenvorrichtung (10) mit einem Kältemittelkreislauf, der über einen ersten Wärmeübertrager (13) mit einem Wärmeträgerkreislauf (20) gekoppelt ist, wobei die Sicherheitseinrichtung umfasst:
einen ersten Druckschalter zum Überwachen eines Drucks eines Kältemittels im Kältemittelkreislauf der Wärmepumpenvorrichtung (10),
wobei der erste Druckschalter einen ersten Schalter (S1) umfasst, der konfiguriert ist zu öffnen, wenn der Druck des Kältemittels kleiner als ein erster vorgegebener Druckgrenzwert ist;
einen zweiten Druckschalter zum Überwachen des Drucks des Kältemittels im Kältemittelkreislauf der Wärmepumpenvorrichtung (10),
wobei der zweite Druckschalter einen zweiten Schalter (S2) umfasst, der konfiguriert ist zu öffnen, wenn der Druck des Kältemittels größer als ein zweiter vorgegebener Druckgrenzwert ist;
wobei der erste Schalter (S1) parallel zum zweiten Schalter (S2) angeordnet ist, so dass eine Stromversorgung der Wärmepumpenvorrichtung (10) unterbrochen wird, falls der erste Schalter (S1) und der zweite Schalter (S2) offen sind.

3. Sicherheitseinrichtung nach Anspruch 1 oder 2, wobei der erste Druckschalter eine automatische Rückstellungeinrichtung und/oder eine manuelle Rückstellung aufweist.

4. Sicherheitseinrichtung nach einem der Ansprüche 1 bis 3, wobei der Temperaturschalter eine automatische Rückstellungeinrichtung aufweist.

5. Sicherheitseinrichtung nach einem der Ansprüche 1 bis 4, wobei der zweite Druckschalter eine automatische Rückstellungeinrichtung aufweist.

6. Reversible Wärmepumpenvorrichtung (10) zum Heizen und/oder Kühlen eines Gebäudes, wobei die Wärmepumpenvorrichtung (10) umfasst:
einen Kältemittelkreislauf in dem ein Kältemittel zirkuliert;
einen im Kältemittelkreislauf angeordneten Verdichter (11) zum Verdichten des Kältemittels;
ein Vierwegeventil (12) zum Bewirken einer Kreislaufumkehr;
einen ersten Wärmeübertrager (13) zum Koppeln des Kältemittelkreislaufs mit einem Wärmeträgerkreislauf (20), in dem ein Wärmeträgermedium zirkuliert;
ein Expansionsventil (14) im Kältemittelkreislauf zum Entspannen des Kältemittels;
einen zweiten Wärmeübertrager (15) zum Übertragen von Wärme eines Umgebungsmediums auf das Kältemittel oder umgekehrt; und
eine Sicherheitseinrichtung nach einem der Ansprüche 1 bis 5.

7. Wärmepumpenvorrichtung (10) nach Anspruch 6, wobei
der Temperaturschalter oder der zweite Druckschalter zwischen dem Expansionsventil (14) und dem zweiten Wärmeübertrager (15) angeordnet ist.

8. Wärmepumpenvorrichtung (10) nach Anspruch 6 oder 7, wobei
der erste Wärmeübertrager (13) ein Plattenwärmeübertrager ist; und
der erste Druckschalter zwischen dem ersten Wärmeübertrager (13) und dem Expansionsventil (14) angeordnet ist
